# EUROPÄISCHE PATENTSCHRIFT

(11) **EP 0 823 854 B1**
(45) Veröffentlichungstag und Bekanntmachung des Hinweises auf die Patenterteilung: **07.06.2000**
(21) Anmeldenummer: 96919652.6
(22) Anmeldetag: 02.05.1996
(51) Int. Cl.: A62C 3/02

(54) **VERFAHREN UND LÖSCHANLAGE ZUR BRANDBEKÄMPFUNG**
FIRE FIGHTING PROCESS AND SYSTEM
PROCEDE ET SYSTEME EXTINCTEUR POUR LUTTE CONTRE LES INCENDIES

(30) Priorität: 03.05.1995 DE 19516157
(43) Veröffentlichungstag der Anmeldung: 18.02.1998
(73) Patentinhaber: Schäfer, Klaus, 44227 Dortmund (DE); Koch, Rainer, 44287 Dortmund (DE)
(72) Erfinder: Schäfer, Klaus, 44227 Dortmund (DE); Koch, Rainer, 44287 Dortmund (DE)
(74) Vertreter: Patentanwälte Meinke, Dabringhaus und Partner
(86) Internationale Anmeldenummer: EP9601821
(87) Internationale Veröffentlichungsnummer: WO9634659

(56) Entgegenhaltungen:
- WO-A-93/00135
- DE-A- 4 107 741
- DE-A- 4 110 431
- GB-A- 1 191 449
- GB-A- 2 106 385

## Beschreibung

Die Erfindung betrifft ein Verfahren zur Brandbekämpfung, insbesondere mittels eines Flugfeldlöschfahrzeuges, eines ferngesteuerten Löschroboters od. dgl. unter Einsatz elektronischer Hilfsmittel, wie einer Optik mit Datenfernübertragung zu einem Monitor od. dgl.

Zum Stand der Technik, der allerdings nur am Rande mit der vorliegenden Erfindung Berührungspunkte aufweist, sei auf die DE-A-41 22 820, die ein Verfahren und eine Einrichtung zum Stoppen von Erdöl- und Gasausbrüchen zeigt, hingewiesen. Dort werden zwei Fahrzeuge mit unterschiedlichen Aufgaben über Funk an das zu stopfende Bohrloch herangeführt. Die DE-C-35 46 298 zeigt eine automatische Branderkennungseinrichtung für chemische Labors od. dgl. in Tischgröße, während die DE-A-21 45 194 eine Feuerschutzeinrichtung an Hafenmolen zeigt mit automatischen Löschanlagen, um ggf. Tankschiffe zu schützen bzw. bei ausbrechenden Bränden diese zu löschen, wobei die Löschanlagen stationär auf der Mole angeordnet sind.

Es ist auch bekannt, Brandherde von Löschfahrzeugen aus zu bekämpfen, wobei das Löschfahrzeug mit einem Löschmittelspeicher mit Löschmittel und einem Löschmittelwerfer versehen ist, mit dessen Hilfe das Löschmittel zum Brandherd gefördert wird. Dabei ist es auch bekannt, z.B. bei Flugfeldlöschfahrzeugen, Servosysteme einzusetzen, mit deren Hilfe der Löschmittelwerfer durch den Bediener per Handsteuerung geführt wird. Das Zielen auf die Brandzone erfolgt visuell oder mit Unterstützung durch Bildübertragungssysteme.

Aus der GB-A-2 106 385 ist die Möglichkeit bekannt, über ortsfeste Sensoren lokale Wärmequellen zu ermitteln und damit eine schienengebundene Löscheinrichtung in Position zur Brandbekämpfung zu führen, ggf. in Abhängigkeit vom Löscherfolg nachzuführen. Durch die dort verwendete Sensorik ist eine Zielerfassung über variable Entfernungen des Zielherdes nicht möglich.

Die GB-A-1 191 449 beschreibt den Einsatz von ferngesteuerten Löscheinrichtungen bei Großbränden, bei denen aufgrund der Wärmeentwicklung Personen die Brandstelle nicht ausreichend nah erreichen können, wobei, was die Löschmittelabgabe angeht, im wesentlichen eine Handsteuerung über visuelle Kontrolle der bedienenden Personen erfolgt. Zur Automatisierung wird dort lediglich das Zentrum der Strahlungswärme erfaßt.

Ein besonderes Problem stellt der Beginn des Löschvorganges dar, bei dem der Löschmittelstrahl auf das Ziel gerichtet wird. Eine exakte Einrichtung auf das Ziel erfolgt dabei iterativ, indem der Bediener den Auftreffbereich des Löschmittelstrahles beobachtet und entsprechend auf das Ziel korrigiert. Bei tankgestützten Systemen für Löschmittel ist das Löschmittelreservoir beschränkt, so daß ein besonderer Nachteil dieser Arbeitsweise darin besteht, daß zunächst ein nicht unerheblicher Teil des Löschmittelvorrates allein während der Zielfindungsphase nutzlos verbraucht wird.

Die anschließende löschtaktische Bewegung und Ausformung des Löschmittelstrahles (breitstrahlkreisend, oszillierend od. dgl.) wird ebenfalls bei dem bekannten System manuell gesteuert, wobei es auch bekannt ist, einfache oszillierende Bewegungen hydromechanisch in Art eines Rasensprengers auszuführen. Spezielle Anforderungen, wie komplexe Bewegungsabläufe zum Kühlen, zum Zurückdrängen von Flammenfronten oder Abdecken größerer Brandflächen, sind mit der derzeitigen Technologie nur dann möglich, wenn sie von einem Bediener von Hand durchgeführt werden.

Aufgabe der Erfindung ist die Schaffung einer Lösung, mit der neben einer Optimierung löschtaktischer Bewegungsabläufe insbesondere die Zielerfassung des Brandherdes so optimiert wird, daß eine möglichst geringe Menge an Löschmittel nutzlos dazu eingesetzt werden muß.

Mit einem Verfahren der eingangs bezeichneten Art wird diese Aufgabe gemäß der Erfindung dadurch gelöst, daß Sensoren zur Erfassung von Daten der Schadens- bzw. Brandstelle und Sensoren zur Erfassung der Bewegung eines Löschfahrzeuges bzw. einer Löschmittel-Abgabeeinrichtung eingesetzt werden, die ihre Daten einem Rechner zur Steuerung der Löschmittelabgabe zuführen, wobei über die von den Sensoren ermittelten Werte eine rechnergesteuerte Entfernungsberechnung erfolgt, deren Werte in die Steuerung der Löschmittelabgabe einbezogen werden.

Die Erfindung macht sich die Erkenntis zunutze, daß mit einer elektronischen Zielerfassung und der Weiterverarbeitung der daraus ermittelten Daten beispielsweise Probeauswürfe des Löschmittels nur allein zum Zwecke der Zielstellung nicht mehr notwendig sind. Das damit vergeudete Löschmittel kann eingespart und zur unmittelbaren Brandbekämpfung eingesetzt werden. Erkennbar ist die genaue Erfassung des Brandherdes bzw. der zu bekämpfenden Brandstelle zum Einsparen von besonderer Bedeutung, was mit der Erfindung möglich ist, so daß auch problemlos Löschroboter bzw. mit den Löschmittel-Abgabeeinrichtungen bestückte hydraulische Auslegerarme od. dgl. eingesetzt werden können, die, ohne daß eine Person in Gefahr gebracht werden muß, z.B. in brennende Gebäude eindringen können, um aufgrund ihrer Sensorik die zu bekämpfende Brandstelle ermitteln und bekämpfen können.

Dabei ist es vorteilhaft, wenn über die von den Sensoren ermittelten Werte eine rechnergesteuerte Entfernungsberechnung erfolgt, deren Werte in die Steuerung der Löschmittel-Abgabeeinrichtung einbezogen werden, wobei ebenfalls vorgesehen sein kann, daß die über die Sensoren ermittelten Werte zur geometrischen Ausbildung der Strahlform und/oder der Strahlbewegung des Löschmittels herangezogen werden.

In Ausgestaltung ist nach der Erfindung vorgesehen, daß die Informationen über die Schadensstelle bzw. den Brandherd über den Rechner einem Bildschirm zur bildlichen Überwachung der Schadensstelle und des Löschvorganges zugeführt werden.

Wie schon oben angegeben, ist die reine optische Erfassung eines Brandherdes für sich gesehen bekannt, z.B. aus mobilen Löschfahrzeugen, die einen Bildschirm in der Fahrzeugkanzel aufweisen, um den Löschmittelwerfer bedienen zu können. Die vorliegende Erfindung geht aber darüber hinaus, indem sie beispielsweise dem Steuerungssystem auch alle weiteren Informationen zukömmlich macht, so beispielsweise Entfernungen zum Brandherd, Windrichtung relativ zum Brandherd, soweit Meßdaten zur Verfügung stehen, Art der Schadstoffentwicklung u. dgl. mehr.

Zur Lösung der weiter oben formulierten Aufgabe sieht die Erfindung auch eine Löschanlage mit bewegbarer Löschmittel-Abgabeeinrichtung, insbesondere zur Durchführung des Verfahrens nach einem der vorangehenden Ansprüche vor, die sich auszeichnet durch Sensoren zur Erfassung der Klima-/Windwerte, der Brandstellenwerte sowie der Werte der Bewegung des Löschfahrzeuges od. dgl., durch rechnergesteuerte Mittel zur Zielerfassung nach Entfernung und Art des Brandherdes sowie zur Reichweitenberechnung und/oder Veränderung der Strahlform und/oder Bewegung des Löschmittelstrahles und durch eine rechnergesteuerte Steuerung zur Betätigung und Bewegung der Löschmittel-Abgabeeinrichtung.

Ausgestaltet kann eine derartige Anlage durch eine IR-Spektral-Bildverarbeitung sowie einen Monitor zur Darstellung der Werte über eine elektronische Datenverarbeitung sein und/oder dadurch, daß Spül- bzw. Reinigungseinrichtungen für die Sensoren und/oder Meßeinrichtungen zum Säubern von Brandpartikeln oder Anlagerungen oder anderen Verunreinigungen vorgesehen sind, um jeweils eine optimale Brandherderkennung zu gewährleisten.

Wie eingangs schon erwähnt, sieht die Erfindung auch vor, daß die Löschmittel-Abgabeeinrichtung, die Zieleinrichtung und/oder die Sensoren an einem Löschroboter, einem Teleskop- oder einem Gelenkarm vorgesehen sind, wobei es sich von selbst versteht, daß auch der Gelenkarm teleskopierbar ausgebildet sein kann.

Um insbesondere möglich auftretende Meßfehler, die durch Funkenflug, Rauchschwall oder Dampfbildung, um nur einige Möglichkeiten zu erwähnen, entstehen können, ist nach der Erfindung auch vorgesehen, daß die Steuerung mit Fuzzy-Logic-Komponenten ausgerüstet ist.

Die Erfindung ist nachstehend anhand der Zeichnung beispielsweise näher erläutert. Diese zeigt in
- Fig. 1: eine symbolische Darstellung eines brennenden Flugzeuges sowie eines Löschfahrzeuges,
- Fig. 1a: eine vereinfachte Darstellung einer Bedienungsoberfläche,
- Fig. 2: ein Verknüpfungsdiagramm der elektronischen Bauelemente und Softwarekomponenten,
- Fig. 3: die vereinfachte Darstellung der Bekämpfung eines Brandes mit Kühlung,
- Fig. 4: die vereinfachte Darstellung einer Brandbekämpfung mit einem Löschroboter,
- Fig. 5: die vereinfachte Darstellung eines durch eine Gebäudedecke geführten Teleskoparmes mit der erfindungsgemäßen Einrichtung,
- Fig. 6: eine Löschmittelstrahl-Zieleinrichtung sowie in
- Fig. 7: eine schematische Darstellung einer derartigen Zieleinrichtung mit Reinigungseinrichtung.

In Fig. 1 ist ein Löschfahrzeug, das allgemein mit 1 bezeichnet ist, dargestellt und weist einen Löschmittelwerfer 2 auf, dessen Löschmittelstrahl 3 auf einen mit 4 bezeichneten Brandherd, im dargestellten Beispiel ein brennendes Triebwerk eines Flugzeuges 5, trifft.

Neben dem Löschmittelwerfer 2 verfügt das Löschfahrzeug 1 über eine Einrichtung 6 zur Erfassung des Brandherdes 4, symbolisch ist dies mit einem Zielerfassungsleitstrahl bzw. einem stereoskopischen Entfernungsmeßsystem 7 angedeutet.

Im Inneren des Fahrzeuges ist ein allgemein mit 8 bezeichneter Steuerstand mit einem Monitor 9 dargestellt, der über die notwendigen Bedienungselemente verfügt, so auch beispielsweise über einen Art "Joy-Stick" 10 zur Bedienung der Löschmittellanze 2 und zur Ziel- und Bewegungseingabe für das Rechnersystem.

Über das Zielerfassungsgerät 6, das mit einer ggf. stereoskopischen Videokamera ausgerüstet sein kann, wird das Ziel, d.h. der Brandherd 4, auf dem Monitor 9 dargestellt. Im Monitor ist im dargestellten Beispiel ein Fadenkreuz 11 zur Symbolisierung der Zielerfassung wiedergegeben. Das Einmessen auf das Ziel erfolgt ggf. mittels des per "Joy-Stick" geführten Zielsystemes und dem Fadenkreuz.

Wie sich aus Fig. 2 ergibt, weist die Anlage zur Zieleinrichtung und zur Betätigung und Führung des Löschmittelstrahles 3 eine Reihe von Komponenten auf. Wesentliche Elemente sind dabei Sensoren zur Erfassung der Brandstelle 4, hier lediglich symbolisch als Spektral-Bildverarbeitung 12 angedeutet, Sensoren 13 zur Erfassung der Fahrzeugbewegung und Sensoren zur Erfassung der Umweltbedingungen, wie Temperatur, Windrichtung, Luftfeuchtigkeit u. dgl. Über Rechner und zugehörige Meßsysteme erfolgt eine Entfernungsberechnung des Zieles, mit 15 angedeutet, die Zielerfassung selbst ist im Bedienerfeld 8 als Zielerfassung 16 symbolisiert.

Der Bediener kann die Strahlform und Strahlbewegung vorwählen, was mit einem Symbolfeld 17 angedeutet ist, auch die Art des Löschmittels kann vorbestimmt werden, dies ist mit 18 bezeichnet, insbesondere dann, wenn das Löschfahrzeug über unterschiedliche Löschmittelarten verfügt. Dabei ist mit einem Feld 18 auch die reine Auslösung des Löschmittelauswurfes, d.h. der Aktivierung der Löschmittelpumpen bzw. der Abschluß der Bedienereingaben, symbolisiert. Die Abgabe der Löschmittel wird durch das System erst dann freigegeben, wenn sich das Ziel innerhalb der errechneten Reichweite befindet.

In Fig. 2 ist auch noch angegeben, daß Korrekturen vorgenommen werden können, sei es bei den Berechnungen, die von der Anlage durchgeführt werden, oder sei es, daß die benutzende Person aufgrund ihrer eigenen Erfahrungen Korrekturen für zweckmäßig hält.

Erkennbar ist es mit einer derartigen Anlage möglich, durch die visuelle oder sensorunterstützte Zielerfassung auch unter Sichtbehinderung durch Brandrauchgase, Aerosole od. dgl., das Löschziel zu ermitteln. Auch kann die Ausbreitung einer Brandfront erfaßt und die Strahlführung und die Strahlform entsprechend elektronisch angepaßt werden. Dabei können beispielsweise aufgabenangepaßte Bewegungsabläufe im "teach-in-mode" definiert oder Standardbewegungsabläufe über die Anlage abgerufen werden.

Die Anlage macht es auch möglich, Hauptbrandzonen von Nebenbrandzonen zu unterscheiden und die löschtaktischen Bewegungen einschließlich der entsprechenden Löschmittelabgabe anzupassen und zu automatisieren. Ein besonderer Vorteil besteht dabei auch darin, daß Löschroboter eingesetzt werden können, da die Bewegungen des Fahrzeuges selbst in die Ermittlung der physikalischen Wurfbahn des Löschmittels und der Reichweitenermittlung unter Berücksichtigung der Pumpen- und der Monitorkennfelder einbezogen werden können. Die Positionsänderung des Löschfahrzeuges kann dabei in gleicher Weise mit einbezogen werden, wie etwa die Positionsänderung einer Brandfront.

Zweckmäßig kann das System auch mit einer Datenerfassung und Datendokumentation ausgerüstet sein, um nach erfolgreicher Brandbekämpfung die beim Löschen ermittelten Daten ggf. zur Bestimmung der Brandursache mit einsetzen zu können.

Fig. 3 zeigt beispielartig die Brandbekämfpung und Kühlung eines Anlagenbrandes von einer beweglichen oder stationären Basis aus. Eingangsparameter für die Steuerung sind hier - neben den klimatischen Einflüssen (Wind etc.) die Strahlausformung (S) sowie die Strahlbewegung (SB), die die Reichweite (R) beeinflussen. Im Beispiel wird angenommen, daß ein Bereich des Objektes mittels Sprühstrahl abzulöschen und anschließend durch einen oszillierenden und kreisenden Vollstrahl eine Kühlung durchgeführt wird, um abschließend mit einem oszillierenden Flachstrahl das Gesamtobjekt zu benetzen. Mittels der Zieleinrichtung 6 werden die Einzelpunkte und Bereiche eingemessen, die Strahlform und -bewegung mittels der Steuerung vorgegeben, so daß ohne Löschmittelverlust durch Zielen aufgrund der Reichweitenberechnung die Löschmittelfreigabe und eine optimale Einrichtung der Löschmittel-Abgabeeinrichtung 2 ermittelt werden.

Fig. 4 zeigt die Löschmittelstrahl-Zieleinrichtung 6a auf einem Brandbekämpfungs-Robotersystem la in einem nicht mehr durch Personen betretbaren Gefahrenbereich. Mittels der Zieleinrichtung 6a werden der Hauptbrandherd 4a geortet und mittels der Steuerung Strahlform und -bewegung vorgegeben. Sobald sich das System innerhalb der durch diese Parameter bestimmten Reichweite befindet, wird die Löschmittelabgabe freigegeben und die Ablaufsteuerung aktiviert.

Fig. 5 zeigt die Anwendung der Zieleinrichtung 6b - analog zum Robotersystem - an der Spitze eines Gelenklöscharmes 19. Auch hierbei werden die Einsatzbedingungen Strahlform, -bewegung und Reichweite abgeglichen, um den Löschmitteleinsatz zu optimieren und insbesondere im Innenangriff unnötige Löschmittelabgaben und damit verbundene Folgeschäden zu vermeiden. In Fig. 5 ist ein Löschfahrzeug 1b mit einem teleskopierbaren Gelenkarm 19 dargestellt, der durch ein Deckenloch 20 in der Decke eines Gebäudes 21 führbar ist und an seiner Spitze den Löschmittelwerfer 2b und die Zielerfassungseinrichtung 6b aufweist.

Fig. 6 zeigt als Teil der Löschmittelstrahl-Zieleinrichtung 6 die Anordnung von zwei Sensoren zur Zielerfassung und -einmessung mit einer darunter angedeuteten Löschmittel-Abgabeeinrichtung 2. Besonderes Merkmal ist eine Vorrichtung 22 zum Umspülen der Meßeinrichtung durch flüssige oder gasförmige Medien, um die Meßeinrichtung von Brandpartikeln und Anlagerungen frei zu halten und sie zu kühlen (Fig. 7 schematische Darstellung).

Natürlich ist die Erfindung nicht auf die dargestellten Ausführungsbeispiele beschränkt. In gleicher Weise können Löscheinrichtungen, die stationär oder halbstationär ausgeführt sind, etwa an Industrieanlagen, auf Tankschiffen od. dgl., mit entsprechend computerunterstützten Systemen ausgerüstet sein. Die Löschmittel-Abgabeeinrichtung (von den Fachleuten auch "Monitor" genannt, nicht mit dem Bildschirm-Monitor zu verwechseln) kann in Reichweite und Bewegung rechnerunterstützt gesteuert sein, selbstverständlich auch in der Löschstrahlausformung als Punktstrahl, Breitstrahl, Löschmittelnebel od. dgl., wobei diese Löschstrahlausformung unmittelbar in die Berechnung der Reichweite mit eingeht. Sie kann auch manuell voreingestellt werden, so daß das System danach dann die Reichweite berechnet. Über den Bildschirm kann neben der optischen Überwachung der Schadensstelle und des Löschvorganges auch die Fahrzeugbewegung überwacht werden, insbesondere wenn es sich um Löschroboter handelt u. dgl. mehr.

## Patentansprüche

1. Verfahren zur Brandbekämpfung, mittels einer bewegbaren Löschmittel-Abgabeeinrichtung insbesondere eines Flugfeldlöschfahrzeuges (1), eines ferngesteuerten Löschroboters u. dgl., unter Einsatz elektronischer Hilfsmittel, wie einer Optik mit Datenfernübertragung zu einem Bildschirm (9) od. dgl., wobei
Sensoren (6) zur Erfassung von Daten der Schadens- bzw. Brandstelle und Sensoren zur Erfassung der Bewegung des Löschfahrzeuges (1) bzw. der Löschmittel-Abgabeeinrichtung (2) eingesetzt werden, die ihre Daten einem Rechner zur Steuerung der Löschmittelabgabe zuführen, wobei über die von den Sensoren (7) ermittelten Werte eine rechnergesteuerte Entfernungsberechnung erfolgt, deren Werte in die Steuerung der Löschmittelabgabe einbezogen werden.

2. Verfahren nach Anspruch 1,
dadurch gekennzeichnet,
daß die Informationen über die Schadensstelle (4) bzw. den Brandherd über den Rechner einem Bildschirm (9) zur bildlichen Überwachung der Schadensstelle (4) und des Löschvorganges zugeführt werden.

3. Verfahren nach Anspruch 1 oder 2,
dadurch gekennzeichnet,
daß die über die Sensoren ermittelten Werte zur geometrischen Ausbildung der Strahlform und/oder der Strahlbewegung des Löschmittels herangezogen werden.

4. Löschanlage mit einer bewegbaren Löschmittel-Abgabeeinrichtung (2), insbesondere zur Durchführung des Verfahrens nach einem der vorangehenden Ansprüche,
gekennzeichnet durch
Sensoren (14) zur Erfassung der Klima-/Windwerte, der Brandstellenwerte (4) sowie der Werte (13) der Bewegung der Löschmittel-Abgabeeinrichtung, durch rechnergesteuerte Mittel (16) zur Zielerfassung nach Entfernung (15) und Art des Brandherdes sowie zur Reichweitenberechnung und/oder Veränderung der Strahlform (17) und/oder Bewegung des Löschmittelstrahles und durch eine rechnergesteuerte Steuerung zur Betätigung und Bewegung der Löschmittel-Abgabeeinrichtung (2).

5. Anlage nach Anspruch 4,
gekennzeichnet durch
eine IR-Spektral-Bildverarbeitung sowie einen Bildschirm (9) zur Darstellung der Werte über eine elektronische Datenverarbeitung.

6. Anlage nach Anspruch 4 oder 5,
dadurch gekennzeichnet,
daß Spül- bzw. Reinigungseinrichtungen (22) für die Sensoren und Meßeinrichtungen zum Säubern von Brandpartikeln oder Anlagerungen oder anderen Verunreinigungen vorgesehen sind.

7. Anlage nach Anspruch 4 oder einem der folgenden Ansprüche,
dadurch gekennzeichnet,
daß die Löschmittel-Abgabeeinrichtung (2-2b), die Zieleinrichtung (6-6b) und/oder die Sensoren an einem Löschroboter (la), einem Teleskop- oder einem Gelenkarm (19) vorgesehen sind.

8. Anlage nach Anspruch 4 oder einem der folgenden Ansprüche,
dadurch gekennzeichnet,
daß die Steuerung zur Fehlerkompensation von Meßfehlern durch Funkenflug, Rauchschwall oder Dampfbildung mit Fuzzy-Logic-Komponenten versehen ist.

## Claims

1. Method of fighting fire by means of a (mobile) extinguishing agent delivery arrangement, in particular an airfield fire-extinguishing vehicle (1), a remote-controlled extinguishing robot and the like, using electronic aids, such as an optical system with remote data transmission to a display (9) or the like,
wherein
sensors (6) for detecting data about the scene of damage or scene of fire and sensors for detecting the movement of the extinguishing vehicle (1) or extinguishing agent delivery arrangement (2) are used, which feed their data to a computer for controlling the delivery of extinguishing agent, a computer-controlled distance calculation, the values from which are integrated into the control device for the delivery of extinguishing agent, taking place via the values ascertained by the sensors (7).

2. Method according to claim 1,
characterised in that
the information about the scene of damage (4) or the seat of the fire is fed via the computer to a display (9) for graphically monitoring the scene of damage (4) and the extinguishing operation.

3. Method according to claim 1 or 2,
characterised in that
the values ascertained via the sensors are employed for geometrically constructing the shape and/or movement of the jet of extinguishing agent.

4. Extinguishing installation having a mobile extinguishing agent delivery arrangement (2), in particular for performing the method according to one of the preceding claims,
characterised by
sensors (14) for detecting the climatic/wind values, the scene-of-fire values (4) and also the values (13) for the movement of the extinguishing agent delivery arrangement by computer-controlled means (16) for target-acquisition according to the distance (15) and nature of the seat of the fire, and also for range-calculation and/or changing the shape of the jet (17) and/or moving the jet of extinguishing agent, and by a computer-controlled control device for actuating and moving the extinguishing agent delivery arrangement (2).

5. Installation according to claim 4,
characterised by an infrared spectral image-processing device and also a display (9) for representing the values via an electronic data-processing device.

6. Installation according to claim 4 or 5,
characterised in that
rinsing or cleaning arrangements (22) for the sensors and measuring arrangements are provided for clearing burnt particles or accumulations or other contaminants.

7. Installation according to claim 4 or one of the subsequent claims,
characterised in that
the extinguishing agent delivery arrangement (2-2b), the aiming arrangement (6-6b) and/or the sensors are provided on an extinguishing robot (la), a telescopic arm or an articulated arm (19).

8. Installation according to claim 4 or one of the subsequent claims,
characterised in that
the control device for compensating for measurement errors as a result of flying sparks, billowing smoke or vapour formation is provided with fuzzy-logic components.

## Revendications

1. Procédé de lutte contre l'incendie à l'aide d'un dispositif mobile de délivrance d'un agent d'extinction à l'aide d'un véhicule d'extinction de terrain d'aviation (1), d'un robot d'extinction télécommandé ou analogue, moyennant l'utilisation de moyens auxiliaires électroniques, comme par exemple un système optique avec télétransmission de données en direction d'un écran (9) ou analogue, selon lequel
on utilise des capteurs (6) pour détecter des données du lieu du sinistre ou du lieu de l'incendie et des capteurs pour détecter le déplacement du véhicule d'extinction (1) ou du dispositif (2) de délivrance d'un agent d'extinction, qui envoient leurs données à un calculateur pour la commande de délivrance de l'agent d'extinction, auquel cas un calcul de distance commandé par calculateur, dont les valeurs sont insérées dans la commande de la délivrance de l'agent d'extinction, s'effectue par l'intermédiaire des valeurs déterminées par les capteurs (7).

2. Procédé selon la revendication 1, caractérisé en ce
que les informations concernant le lieu du sinistre (4) ou le foyer d'incendie sont envoyées par l'intermédiaire du calculateur à un écran (9) pour le contrôle par l'image du lieu du sinistre (4) et de l'opération d'extinction.

3. Procédé selon la revendication 1, caractérisé en ce
que les valeurs déterminées par l'intermédiaire des capteurs sont utilisées pour la réalisation géométrique de la forme de jet et/ou le déplacement du jet de l'agent d'extinction.

4. Installation d'extinction comportant un dispositif mobile (2) de délivrance d'un agent d'extinction, notamment pour la mise en oeuvre du procédé selon les revendications précédentes, caractérisée par
des capteurs (14) pour détecter les valeurs de climat/de vent, les valeurs (4) d'un foyer d'incendie ainsi que les valeurs (13) du déplacement du dispositif de délivrance de l'agent d'extinction à l'aide de moyens (16) commandés par calculateur pour une détection ciblée en fonction de la distance (15) et du type du foyer d'incendie ainsi que pour le calcul de la portée et/ou de la modification de la forme du jet (10) et/ou du déplacement du jet de l'agent d'extinction et au moyen d'une commande, commandée par calculateur, pour l'actionnement et le déplacement du dispositif (2) de délivrance de l'agent d'extinction.

5. Installation selon la revendication 4, caractérisée par
un traitement d'image dans le spectre infrarouge ainsi qu'un écran (9) pour représenter les valeurs au moyen d'un système de traitement électronique des données.

6. Installation selon la revendication 4 ou 5, caractérisée en ce
que des dispositifs de lavage ou de nettoyage (22) pour les capteurs et les dispositifs de mesure sont prévus pour l'élimination de particules de combustion ou de dépôt ou d'autres saletés.

7. Installation selon la revendication 4 ou l'une des revendications suivantes, caractérisée en ce
que le dispositif (2-2b) de délivrance de l'agent d'extinction, le dispositif de visée (6-6b) et/ou les capteurs sont prévus sur un robot d'extinction (la), un bras télescopique ou un bras articulé (19).

8. Installation selon la revendication 4 ou l'une des revendications suivantes, caractérisée en ce
que l'unité de commande pour réaliser la compensation de défauts de mesure dûs à une projection d'étincelles, un nuage de fumée ou une formation de vapeur est équipée de composants travaillant selon la logique floue.
